# EUROPÄISCHE PATENTSCHRIFT

(11) **EP 1 082 491 B1**
(45) Veröffentlichungstag und Bekanntmachung des Hinweises auf die Patenterteilung: **10.09.2003**
(21) Anmeldenummer: 99950780.9
(22) Anmeldetag: 27.10.1999
(51) Int. Cl.: D21G 9/00

(54) **ÜBERFÜHRUNGSVORRICHTUNG**
THREAD FEEDING DEVICE
DISPOSITIF D'ACHEMINEMENT

(30) Priorität: 10.11.1998 DE 19851673
(43) Veröffentlichungstag der Anmeldung: 14.03.2001
(73) Patentinhaber: Voith Paper Patent GmbH, 89522 Heidenheim (DE)
(72) Erfinder: HOFERER, Andreas, D-89522 Heidenheim (DE); STOTZ, Wolf, Gunter, D-88214 Ravensburg (DE)
(86) Internationale Anmeldenummer: EP9908107
(87) Internationale Veröffentlichungsnummer: WO00028140

(56) Entgegenhaltungen:
- DE-A- 19 724 123
- DE-C- 4 037 661
- GB-A- 2 280 426
- US-A- 3 707 743

## Beschreibung

Die Erfindung betrifft eine Vorrichtung zum Überführen eines Einfädelstreifens oder einer Materialbahn innerhalb einer Maschine zur Herstellung und/oder Bearbeitung der Materialbahn nach Anspruch 1.

Überführungsvorrichtungen der hier angesprochenen Art sind bekannt (DE-C-4 037 661). Sie werden innerhalb einer Maschine zur Herstellung und/oder Bearbeitung einer Materialbahn, beispielsweise einer Papier- oder Kartonbahn, eingesetzt und dienen dazu, bei Inbetriebnahme der Maschine oder nach einem Bahnabriß einen Einfädelstreifen oder die Materialbahn mit ihrer gesamten Breite von einem Übernahmebereich zu einem Übergabebereich entlang eines Bahnlaufweges zu überführen. Dieser Vorgang wird auch als Einfädeln bezeichnet. Die bekannte Überführungseinrichtung ist mit einer zwei Seile umfassenden Seilführung ausgestattet, an deren Anfang eine sogenannte Seilschere vorgesehen ist, die die Seile in einem Abstand zueinander übernimmt und konvergierend zusammenführt. Der in einem Übernahmebereich angeordneten Seilschere wird der Einfädelstreifen/die Materialbahn zugeführt und von den beiden Seilen gehalten. Diese führen den Einfädelstreifen/ die Materialbahn entlang des Bahnlaufweges zu einem Übergabebereich, in dem der Einfädelstreifen/ die Materialbahn an eine nachfolgende Einrichtung der Maschine übergeben wird. Bei der Überführung werden die Seile mit dem Einfädelstreifen/der Materialbahn mit reduzierter oder voller Maschinengeschwindigkeit geführt, wobei die zur Überführung verwendeten Seile oft noch eine höhere Geschwindigkeit als die Maschinengeschwindigkeit aufweisen. In vielen Fällen können die Seile keinen ausreichenden Halt gewährleisten, so dass der Einfädelstreifen/die Materialbahn während der Überführung verloren geht und der Überführungsvorgang wiederholt werden muss. Es kommt immer wieder vor, dass nach dem Überführen der Einfädelstreifen/die Materialbahn noch in den Bereich der Seile gerät, die entlang des Bahnlaufweges verlaufen. Dadurch wir der Einfädelstreifen/die Materialbahn zerstört, so dass ein erneuter Überführungsvorgang eingeleitet werden muss. Dies führt zu erhöhten Ausfallzeiten der Maschine und zur Reduktion der Produktivität. Im Übrigen stellen die entlang des Bahnlaufweges verlaufenden Seile eine erhöhte Verletzungsgefahr dar.

Es ist daher Aufgabe der Erfindung, eine Überführungsvorrichtung der eingangs genannten Art so zu verbessern, daß diese Nachteile vermieden werden.

Zur Lösung dieser Aufgabe wird eine Überführungsvorrichtung mit den in Anspruch 1 genannten Merkmalen vorgeschlagen. Diese zeichnet sich dadurch aus, dass ein mit Unterdruck beaufschlagbarer Saugschlauch und ein mit diesem verbundener Aufnahmekopf vorgesehen sind und dass eine Führungseinrichtung, mit deren Hilfe der Aufnahmekopf und der Saugschlauch entlang des Bahnlaufweges verlagerbar sind, zumindest im Bereich des Aufnahmekopfs eine Zugentlastungseinrichtung aufweist, in die die in Längsrichtung des mindestens einen Führungselements wirkenden Spannungen und Kräfte einleitbar sind. Die Zugentlastungseinrichtung kann beispielsweise derart ausgebildet sein, daß der Aufnahmekopf und der Saugschlauch vollständig zugentlastet sind. Aufgrund dieser Ausgestaltung kann ein Aufnahmekopf in Leichtbauweise realisiert werden, der vorzugsweise einen einfachen und somit kostengünstigen Aufbau sowie vorzugsweise ein nur geringes Gewicht aufweist. Bei einer anderen Ausführungsvariante ist vorgesehen, daß die Zugentlastungseinrichtung die auf den Aufnahmekopf und die gegebenenfalls auf den Saugschlauch wirkenden Zugkräfte, die von der Führungseinrichtung auf den Aufnahmekopf und den Saugschlauch übertragen sind, zumindest auf ein unschädliches Maß reduziert.

Bevorzugt wird ein Ausführungsbeispiel der Überführungsvorrichtung, das sich dadurch auszeichnet, daß die Zugentlastungseinrichtung mindestens zwei Kraftaufnahmeelemente umfaßt, mit denen mindestens ein flexibles Führungselement der Führungseinrichtung verbunden ist. Die Ausgestaltung der zwei mit einem Abstand zueinander angeordneten Kraftaufnahmeelemente, von denen wenigstens eines vom Aufnahmekopf und dem Saugschlauch weitestgehend entkoppelt ist, ist praktisch beliebig. Wichtig ist, daß die durch die Vorspannung des von einem Seil, einem Band, einer Kette oder dergleichen gebildeten Führungselements die Kraftaufnahmeelemente eingeleiteten Zugkräfte beziehungsweise -spannungen nicht zu einer Beschädigung oder Zerstörung der Kraftaufnahmeelemente führen.

Bei einer vorteilhaften Ausführungsvariante sind die Kraftaufnahmeelemente über mindestens ein Kraftschlußelement kraftschlüssig miteinander verbunden, das vorzugsweise flexibel ausgebildet ist. Mit Hilfe des beispielsweise von einem Seil, einem Band oder einer Kette gebildeten Kraftschlußelements ist eine Relativbewegung zwischen den beiden Kraftaufnahmeelementen möglich, wie sie beispielsweise bei einer Überführung des Aufnahmekopfs über den Umfangsbereich eines Zylinders oder einer Walze stattfindet.

Nach einer Weiterbildung der Erfindung ist vorgesehen, daß die Enden des Kraftschlußelements an einem ersten Kraftaufnahmeelement befestigt sind und daß das Kraftschlußelement über ein um eine vorzugsweise quer zur Bahnlaufrichtung ausgerichtete Achse schwenkbares Führungsrad geführt ist, das mit einem zweiten Kraftaufnahmeelement verbunden ist. Bei einer Überführung der Kraftaufnahmeelemente über einen Zylinder passen sich die beiden in einem Abstand und vorzugsweise parallel zueinander verlaufenden Abschnitte des Kraftschlußelements der Krümmung des Zylinders entsprechend an. Mit Hilfe des Führungsrads kann sichergestellt werden, daß der Abstand zwischen den beiden, vom Führungsrad zum ersten Kraftaufnahmeelement führenden Abschnitten des Kraftschlußelements -zumindest im wesentlichenunverändert bleibt. Der radial innenliegende Abschnitt des Kraftschlußelements wird durch die Schwenkbewegung des Führungsrads in dem Maße verkürzt, wie der radial außenliegende Abschnitt länger wird. Bei Verlagerung der Kraftaufnahmeelemente entlang einer Geraden sind die vom Führungsrad zum ersten Kraftaufnahmeelemente verlaufenden Abschnitte des Kraftschlußelements gleich lang. Der aus den Längen der Kraftschlußelementabschnitte gebildete Mittelwert ist also immer -zumindest im wesentlichen- konstant.

Bevorzugt wird außerdem eine Ausführungsform der Überführungsvorrichtung, bei der der Aufnahmekopf mindestens zwei gelenkig miteinander verbundene Glieder umfaßt. Hierdurch kann sich der Aufnahmekopf bei der Überführung über einen Zylinder an dessen Krümmung anpassen. Die Gelenkverbindung ist also derart gestaltet, daß sich die Glieder -wie die Glieder bei einem Fenster-/Türenrolladen- relativ gegeneinander verkippen können.

Bei einem bevorzugten Ausführungsbeispiel ist vorgesehen, daß ein Teil oder alle zwischen den Kraftaufnahmeelementen befindlichen Glieder des Aufnahmekopfs von jeweils mindestens einer Durchgangsöffnung durchdrungen sind, die quer oder im wesentlichen quer zur Drehachse der Glieder und in Längsrichtung der Kraftschlußelemente verlaufen. In diesen Durchgangsöffnungen ist das wenigstens eine Kraftschlußelement mit vorzugsweise geringem Spiel angeordnet, das heißt, das Kraftschlußelement ist in den Durchgangsöffnungen zumindest längsverschieblich angeordnet und wird in diesen geführt. Bei einer Krümmung des Aufnahmekopfs kann sich das Kraftschlußelement an den dem Krümmungsmittelpunkt zugewandten Wandbereichen der Durchgangsöffnungen abstützen.

Nach einer Weiterbildung ist vorgesehen, daß zumindest eines der mit Hilfe der Zugentlastungseinrichtung zumindest weitestgehend kräftefreien beziehungsweise zugentlasteten Glieder des Aufnahmekopfs mehrteilig ausgebildet ist, wobei die mindestens zwei Teile lösbar miteinander verbunden sind. Dadurch ist es möglich, daß die Glieder auch dann ausgewechselt werden können, wenn das mindestens eine Führungselement (Seil, Band, Kette) der Führungseinrichtung und dadurch auch das Kraftschlußelement der Zugentlastungseinrichtung vorgespannt ist. Vorzugsweise sind alle diejenigen Glieder des Aufnahmekopfs teilbar ausgebildet, durch die ein sich an die Aufnahmeöffnung anschließender, mit dem Saugschlauch verbundener Luftkanal führt.

Bei einer vorteilhaften Ausführungsform sind die Glieder des Aufnahmekopfs mit Hilfe eines elastischen Elements, zum Beispiel einer Druckfeder, aneinandergedrückt, wobei durch das gespannte Kraftschlußelement eine Ausrichtung der Glieder zueinander und/oder zu anderen Teilen des Aufnahmekopfs erfolgt.

Bei einer weiteren Ausführungsvariante erfolgt die vorzugsweise selbsttätige und präzise Ausrichtung der Glieder mit Hilfe einer Ausrichteinrichtung, die mindestens ein zum Beispiel von einem geraden Federstahldraht gebildetes Ausrichtelement umfaßt, das in dafür vorgesehenen Öffnungen der Glieder möglichst spielfrei angeordnet ist. Mit Hilfe der Ausrichteinrichtung kann also sichergestellt werden, daß die Glieder sich nach dem Überführen über zum Beispiel einen Zylinder und einer daran anschließenden Geradeausfahrt wieder in eine gewünschte Ausgangsanordnung zurückstellen und vor allem die Glieder und damit der Luftkanal keinen wesentlichen seitlichen Versatz erfahren.

Außerdem wird ein Ausführungsbeispiel der Überführungsvorrichtung bevorzugt, bei dem der jeweils mindestens eine Kraftangriffspunkt des Führungselements und der mindestens eine Kraftangriffspunkt des Kraftschlußelements an dem ersten und an dem zweiten Kraftaufnahmeelement in axialer und/oder radialer Richtung zueinander versetzt sind. Die gesehen hintereinander und/oder um ihren Mittelpunkt (Kraftschwerpunkt) verdreht angeordnet sein.

Weitere vorteilhafte Ausführungsformen ergeben sich aus den übrigen Unteransprüchen.

Im folgenden wird die Erfindung anhand der Zeichnung näher erläutert. Es zeigen:
- Figur 1: eine Prinzipskizze eines Ausführungsbeispiels einer im Bereich eines Aufnahmekopfs vorgesehenen Zugentlastungseinrichtung in perspektivischer Darstellung;
- Figur 2: eine Vorderansicht des in Figur 1 dargestellten Aufnahmekopfs;
- Figur 3: einen Längsschnitt durch mehrere Glieder eines zweiten Ausführungsbeispiels eines Aufnahmekopfs und
- Figur 4: einen Querschnitt durch den Aufnahmekopf gemäß Figur 3 entlang der Schnittlinie A-A.

Die im folgenden beschriebene Vorrichtung dient zum Überführen einer Materialbahn oder eines von der Materialbahn abgetrennten Einfädelstreifens von einem Übernahmebereich zu einem Übergabebereich entlang eines Bahnlaufweges, der durch Einrichtungen, zum Beispiel Leitwalzen, der Herstellungs- und/oder Bearbeitungsmaschine, innerhalb derer die Überführungsvorrichtung eingesetzt ist, festgelegt ist. Die Überführungsvorrichtung ist universell einsetzbar, zum Beispiel zum Überführen von Papier-, Karton-, Textil-, Kunststoffbahnen oder dergleichen. Die Funktion einer derartigen Überführungsvorrichtung ist an sich bekannt, so daß im folgenden lediglich auf deren Aufbau näher eingegangen wird.

Figur 1 zeigt in perspektivischer Darstellung einen Ausschnitt einer Überführungsvorrichtung 1 für eine Materialbahn oder einen Einfädelstreifen, nämlich einen Saugschlauch 3 und einen mit dem Saugschlauch verbundenen, stark schematisiert dargestellten Aufnahmekopf 5. Der flexible und/oder aus einem flexiblen Material bestehende Saugschlauch 3 ist mit einer nicht dargestellten Unterdruckquelle verbunden. Von dem Aufnahmekopf 5 ist in Figur 1 lediglich eine Aufnahmeöffnung 7 und ein sich ein an die Aufnahmeöffnung anschließender, mit dem Saugschlauch 3 verbundener Luftkanal 9 dargestellt.

Zur Funktion des Aufnahmekopfs und des Saugschlauchs:

Bei einer Beaufschlagung des Saugschlauchs 3 mit einem Unterdruck wird Umgebungsluft aus der Maschine zur Herstellung und/oder Bearbeitung der Materialbahn in die Aufnahmeöffnung 7 des Aufnahmekopfs 5 eingesaugt. Die dabei erzeugte Luftströmung bewirkt das Einsaugen der in Figur 1 mit einer durchgehenden Linie 8 dargestellten Materialbahn oder eines von dieser abgetrennten Einfädelstreifens in die in den Bahnlaufweg der Materialbahn/des Einfädelstreifens hineinragende Aufnahmeöffnung 7 und den Transport durch den Aufnahmekopf 5 und den Saugschlauch 3 und trägt überdies zur Straffung, das heißt zur Einstellung des Längszugs der Materialbahn/des Einfädelstreifens 3 bei.

Der Saugschlauch 3 und der damit verbundene Aufnahmekopf 5 sind mit Hilfe einer Führungseinrichtung 11 in Bahnlaufrichtung (Pfeil 13) und in entgegengesetzter Richtung verlagerbar. Die Führungseinrichtung 11 umfaßt bei dem in Figur 1 dargestellten Ausführungsbeispiel zweimal zwei in einem Abstand und parallel zueinander angeordnete Führungselemente 15 und 17, die zum Beispiel von einem oder jeweils einem Seil, einem Band, einer Kette oder dergleichen gebildet sind. Der Saugschlauch 3 ist -in Bahnlaufrichtung (Pfeil 13) gesehen- zwischen den Führungselementen 15, 17 angeordnet und mit diesen so verbunden, daß eine Verlagerung der vorgespannten Führungselemente 15, 17, die bis zu 50 m und länger sein können, in oder entgegen der Bahnlaufrichtung (Pfeil 13) eine Mitnahme des Saugschlauchs 3 und des Aufnahmekopfs 5 erfolgt.

Die Führungseinrichtung 11 weist im Bereich des Aufnahmekopfs 5 eine Zugentlastungseinrichtung 19 auf, die derart ausgebildet ist, daß die durch die Vorspannung der zweimal zwei Führungselemente 15, 17 erzeugten Kräfte nicht oder nur zu einem geringen, unschädlichen Teil in den Aufnahmekopf 5 und/oder den Saugschlauch 3 eingeleitet werden. Die Zugentlastungseinrichtung 19 umfaßt ein rein beispielhaft als Ring 20 dargestelltes erstes Kraftaufnahmeelement 21, das hier im Verbindungsbereich zwischen dem Saugschlauch 3 und dem Aufnahmekopf 5 angeordnet ist, sowie ein beispielhaft als Kreuz 23 dargestelltes zweites Kraftaufnahmeelement 25. Das zweite, in einem Abstand zum ersten Kraftaufnahmeelement 21 befindliche Kraftaufnahmeelement 25 ist -in Bahnlaufrichtung (Pfeil 13) gesehen- im Bereich der Aufnahmeöffnung 7 des Aufnahmekopfs 5 angeordnet. Das Kraftaufnahmeelement 25 kann selbstverständlich auch auf gleicher Höhe mit der Aufnahmeöffnung oder auch dahinter angeordnet werden. Wie aus Figur 1 ersichtlich, sind die mit den Kraftaufnahmeelementen 21 und 25 verbundenen zwei Paare der Führungselemente 15 und 17 der Führungseinrichtung 11 in dem Bereich zwischen den beiden Kraftaufnahmeelementen 21, 25 unterbrochen. Die Unterbrechung ist durch vorzugsweise flexibel ausgebildete Kraftschlußelemente 27 und 29 kraftschlüssig überbrückt, die in einem Abstand und parallel zueinander angeordnet und mit dem Kraftaufnahmeelementen 21 und 25 verbunden sind. Die Kraftschlußelemente 27, 29 sind zum Beispiel von mindestens einem oder jeweils einem Seil, einer Kette, einem Band oder dergleichen gebildet. Es ist ersichtlich, daß die Kraftschlußelemente 27 und 29 derart an den Kraftaufnahmeelementen 21, 25 angebracht sind, daß der Luftkanal 9 im Aufnahmekopf 5 -quer zur Bahnlaufrichtung (Pfeil 13) gesehen- sich in dem Zwischenraum zwischen den beiden Kraftschlußelementen 27, 29 befindet. Die Kraftangriffspunkte 31 (Befestigungsstellen) der Führungselemente 15, 17 an den Kraftaufnahmeelementen 21, 25 sind bei diesem Ausführungsbeispiel gegenüber den Kraftangriffspunkten 33 (Befestigungsstellen) der Kraftschlußelemente 27, 29 -in Umfangsrichtung eines gedachten, mit gestrichelter Linie 34 dargestellten Kreises beziehungsweise des Rings 20 gesehen- um circa 90° versetzt angeordnet.

Figur 2 zeigt eine Vorderansicht in Bahnlaufrichtung (Pfeil 13) auf einen Teil der anhand von Figur 1 beschriebenen Überführungseinrichtung 1. Gleiche Teile sind mit gleichen Bezugszeichen versehen, so daß insofern auf die Beschreibung zur Figur 1 verwiesen wird. Das erste Kraftaufnahmeelement 21 ist derart ausgebildet, daß es den Saugschlauch 3 vollständig umgibt, derart, daß der Saugschlauch 3 quasi zentral durch das Kraftaufnahmeelement 21 geführt ist. Aus Figur 2 ist ferner ersichtlich, daß die Querschnittsfläche des kreisförmigen Saugschlauchs 3 deutlich größer ist als die Querschnittsfläche der rechteckförmigen Aufnahmeöffnung 7, an die sich der Luftkanal 9 -hier ohne Querschnittsveränderung- anschließt. Aus Figur 2 ist ferner ersichtlich, daß der Aufnahmekopf 5 so ausgebildet ist, daß die Aufnahmeöffnung 7 -in Bahnlaufrichtung gesehen- zur Schlauchöffnung seitlich versetzt ist. Die Aufnahmeöffnung 7 ragt in den Bahnlaufweg der Materialbahn hinein, während der Saugschlauch 3, die Führungselemente 15, 17 sowie die Kraftaufnahmeelemente 21, 25 vorzugsweise außerhalb des Bahnlaufwegs geführt sind. Der Luftkanal 9 führt also von seitlich der Führungselemente 15, 17 in deren Ebene zwischen dieselben zum Saugschlauch 3, ohne von den Führungselementen behindert zu werden, da in diesem Bereich die Kraftschlußelemente 27, 29 darüber beziehungsweise darunter angeordnet sind.

Nach einer vorteilhaften Weiterbildung der Erfindung ist vorgesehen, daß der Aufnahmekopf 5 mehrere Glieder umfaßt, wobei mindestens zwei Glieder gelenkig miteinander verbunden sind. Bei dem in Figur 1 dargestellten Ausführungsbeispiel sind die Glieder durch Linien 35 angedeutet. In Figur 3 sind insgesamt sechs Glieder 37 eines Ausführungsbeispiels des Aufnahmekopfs 5 im Längsschnitt dargestellt. Gleiche Teile sind mit gleichen Bezugszeichen versehen, so daß insofern auf die Beschreibung zu den vorangegangenen Figuren verwiesen wird. Die Glieder 37 weisen in ihrem mittleren Bereich jeweils auf der einen Seite eine halbkreisförmige konkave Ausformung 39 und auf der anderen Seite eine halbkreisförmige, an die Ausformung 39 entsprechend angepaßte konvexe Ausformung 41 auf, die in die konkave Ausformung 39 des jeweils benachbarten Glieds 37 eingreift. Bei der Überführung des Aufnahmekopfs 5 über eine Walze, einen Zylinder oder dergleichen können die Glieder 37 relativ zueinander kippen, das heißt, die konvexen Ausformungen 41 und die konkaven Ausformungen 39 gleiten ineinander. Die Gelenkverbindung der Glieder ist also ohne zusätzlichen Teile, wie zum Beispiel einen Bolzen oder dergleichen gebildet.

Die Glieder 37 weisen in ihrem zentralen Bereich jeweils eine Durchgangsöffnung 43 auf, die im montierten Zustand des Aufnahmekopfs 5 den Luftkanal 9 bilden. Wie aus der Figur 3 ersichtlich, ist aufgrund der oben beschriebenen Ausgestaltung der einzelnen Glieder 37 beziehungsweise deren konkaven und konvexen Ausformungen 39, 41 die erforderliche Abdichtung der den Luftkanal 9 bildenden Durchgangsöffnungen 43 im Verbindungsbereich zwischen zwei Gliedern 37, trotz der Relativbewegung der Glieder 37 zueinander, realisierbar. Vorzugsweise werden keine weiteren Dichtungsmittel benötigt. Die Glieder sind bei einem bevorzugten Ausführungsbeispiel mittels eines nicht dargestellten elastischen Elements aneinander gedrückt. Dadurch kann sichergestellt werden, daß die konvexen Ausformungen 41 der Glieder 37 in die jeweilige konkave Ausformung 39 des benachbarten Glieds 37 geschoben wird, wodurch zumindest eine ausreichende Abdichtung des Luftkanals 9 gegenüber der Umgebung auch bei einer "Kurvenfahrt" des Aufnahmekopfs 5 gewährleistet werden kann.

In ihren entsprechend der "Kurvenfahrt" äußeren Bereichen weisen einige der Glieder 37 jeweils eine Durchgangsöffnung 45 auf, in denen die Kraftschlußelemente 27, 29 der Zugentlastungseinrichtung 19, die bei diesem Ausführungsbeispiel von einer Kette gebildet sind, im montierten Zustand des Aufnahmekopfs 5 mit kleinem Spiel angeordnet sind, das heißt, die Kraftschlußelemente 27, 29 sind innerhalb der Durchgangsöffnungen 45 verschieblich geführt. In Figur 3 ist mit gestrichelter Linie 48 die Bordkante einer Seilscheibe angedeutet, über die die Führungselemente beziehungsweise der Aufnahmekopf geführt sind.

Bei dem in Figur 3 dargestellten Ausführungsbeispiel der Überführungseinrichtung 1 ist jeweils eines der Glieder 37 des Aufnahmekopfs 5 ein Teil des ersten Kraftaufnahmeelements 21 und ein anderes Glied 37 ein Teil des zweiten Kraftaufnahmeelements 25. Das zweite Kraftaufnahmeelement 25 umfaßt ein Führungsrad 49, das an dem in Figur 3 links außen dargestellten Glied 37 angeordnet ist. Das Führungsrad 49 ist um eine Achse 47 schwenkbar, die vorzugsweise quer zur Bahnlaufrichtung (Pfeil 13) und in der Ebene der Führungselemente 15, 17 verläuft. Allen Ausführungsvarianten des zweiten Kraftaufnahmeelements ist gemeinsam, daß über das Führungsrad 49 mindestens ein Kraftschlußelement geführt ist, dessen Enden jeweils mit dem ersten Kraftaufnahmeelement 21 fest, aber beweglich verbunden sind. Die Aufgabe des Führungsrads 49 besteht darin, bei einer Überführung des Aufnahmekopfs 5 über eine Walze oder dergleichen die Längenänderung des radial innenliegenden Abschnitts des Kraftschlußelements gegenüber dem radial außenliegenden Abschnitt des Kraftschlußelements durch eine Schwenkbewegung um die Achse 47, die gleichzeitig auch die Längsmittelachse des Führungsrads 49 ist, auszugleichen. Die Ausgestaltung des Führungsrads 49 ist an das mindestens eine, über einen Umfangsbereich des Führungsrads 49 geführte Kraftschlußelement entsprechend angepaßt. Bei dem in Figur 3 dargestellten Ausführungsbeispiel ist das Kraftschlußelement von einer Kette 51 gebildet, deren Enden mit dem Kraftaufnahmeelement 21 mit Hilfe jeweils eines Bolzens 53 beweglich verbunden sind (Befestigungsstellen 33). Als Führungsrad 49 ist hier vorteilhafterweise ein Kettenritzel eingesetzt. Sofern das Kraftschlußelement von einem Seil, einem Band oder dergleichen gebildet ist, wird als Führungsrad eine vorzugsweise an ihrem Auβenumfang an die Form des Seils oder Bands entsprechend angepaßte Führungsrolle verwendet.

Nach einer Weiterbildung der Erfindung ist vorgesehen, daß die Zugentlastungseinrichtung 19 mindestens eine um ihre Längsachse drehbare, mit dem zweiten Kraftaufnahmeelement 25 verbundene, in den Figuren nicht dargestellte Führungsrolle umfaßt, über die das mindestens eine Führungselement 15, 17 (Seil, Band, Kette) geführt beziehungsweise umgelenkt ist. Übertragen auf das in Figur 1 dargestellte Ausführungsbeispiel wären die Führungselemente 15 und 17 also einstückig ausgebildet beziehungsweise zu einem einzigen Führungselement miteinander verbunden, wobei die Längsmittel-/Drehachse der Führungsrolle, über die das Führungselement geführt ist, vorzugsweise senkrecht oder im wesentlichen senkrecht zur Achse 47 des Führungsrads 49, über das das mindestens eine Kraftschlußelement geführt ist, verläuft.

Das Führungsrad 49 und die Führungsrolle sind bei einer vorteilhaften Ausführungsform über mehrere Glieder des Aufnahmekopfs verteilt und dabei aber mit Hilfe von Verbindungslaschen oder dergleichen gelenkig und kraftschlüssig miteinander gekoppelt. Als Alternative zum Führungsrad und der Führungsrolle kann jeweils beispielsweise auch ein statischer, eine gekrümmte, vorzugsweise halbrunde Fläche aufweisender Gleitschuh eingesetzt werden, der sich selbst nicht drehen muß.

Festzuhalten bleibt noch, daß das Kraftaufnahmeelement 21 und/oder das Kraftaufnahmeelement 25 in den Aufnahmekopf 5 integriert oder einstückig mit dem Aufnahmekopf 5 verbunden sein können. Die Kraftaufnahmeelemente 21, 25 können an Gliedern des Aufnahmekopfs angeordnet sein, die vor allem gegenüber den den Luftkanal 9 aufweisenden Gliedern des Aufnahmekopfs beweglich sind. Vorzugsweise sind zumindest die den Luftkanal 9 aufweisenden Glieder vollständig, zumindest aber im wesentlichen von den zug-/kraftbeaufschlagten Teilen der Führungseinrichtung 11 entkoppelt, also spannungs-/kräftefrei. Hierdurch können zumindest diese Glieder in Leichtbauweise, also ohne ein massive Konstruktion und somit mit einem relativ geringen Gewicht und/oder Außenmaßen, hergestellt werden.

Bei einer bevorzugten Ausführungsform der Überführungsvorrichtung ist vorgesehen, daß die Kraftübertragung von einem Kraftaufnahmeelement auf das andere Kraftaufnahmeelement sowie die Krafteinleitung der durch die Vorspannung der Führungselemente hervorgerufenen Kräfte und Spannungen von den Führungselementen in die Kraftaufnahmeelemente in verschiedenen Bereichen beziehungsweise in unterschiedlichen Gliedern des Aufnahmekopfs erfolgt.

Figur 4 zeigt einen Querschnitt durch den in Figur 3 dargestellten Aufnahmekopf 5 entlang der Schnittlinie A-A. In Figur 4 sind zwei Seilscheiben 55 und 57 dargestellt, über die der Aufnahmekopf 5 geführt ist und die freilaufend seitlich neben einer Bahnleitwalze 59 angeordnet sind. Es wird deutlich, daß die Glieder 37 des Aufnahmekopfs 5, von denen in der Darstellung gemäß Figur 4 lediglich eines zu erkennen ist, direkt mit ihrem Gehäuse auf den Bordkanten 61 der Seilscheiben 55, 57 laufen, wenn der Aufnahmekopf 5 bei dessen Verlagerung über beispielsweise eine Bahnleitwalze -wie in Figur 4 dargestellt- auf den Bordkanten zu liegen kommt. An den Seiten der Glieder 37 vorgesehene Anschlagkanten 63 dienen als Führung des Aufnahmekopfs 5 auf den Seilscheiben 55, 57. Der Aufnahmekopf 45 wird hier also über die links und rechts im Gehäuse der Glieder eingebrachten beziehungsweise vorgesehenen Anschlagkanten 63 seitwärts geführt. Außerdem ist in Figur 4 mit gestrichelter Linie 65 eine Aussparung für das nicht dargestellte Führungsrad 49 angedeutet. Festzuhalten bleibt noch, daß das Glied 37, vorzugsweise alle Glieder, durch die der Luftkanal hindurchführt, mehrteilig ausgebildet ist/sind, wobei die mindestens zwei Gehäuseteile des Glieds vorzugsweise lösbar miteinander verbunden sind.

## Patentansprüche

1. Vorrichtung zum Überführen eines Einfädelstreifens oder einer Materialbahn innerhalb einer Maschine zur Herstellung und/oder Bearbeitung der Materialbahn, von einem Übernahmebereich zu einem Übergabebereich entlang eines Bahnlaufweges, **gekennzeichnet durch** einen mit einem Unterdruck beaufschlagbaren Saugschlauch (3) und mit einem mit dem Saugschlauch (3) verbundenen, eine Aufnahmeöffnung (7) für den Einfädelstreifen/die Materialbahn aufweisenden Aufnahmekopf (5), die mit Hilfe einer Führungseinrichtung (11) in und entgegen der Bahnlaufrichtung (Pfeil (13)) verlagerbar sind, wobei die Führungseinrichtung (11) zumindest im Bereich des Aufnahmekopfs (5) eine Zugentlastungseinrichtung (19) aufweist.

2. Überführungsvorrichtung nach Anspruch 1, **dadurch gekennzeichnet, daß** die Zugentlastungseinrichtung (19) mindestens zwei Kraftaufnahmeelemente (21,25) umfaßt, mit denen mindestens ein flexibles Führungselement (15; 17) der Führungseinrichtung (11) verbunden ist.

3. Überführungsvorrichtung nach Anspruch 2, **dadurch gekennzeichnet, daß** die Kraftaufnahmeelemente (21,25) über mindestens ein, vorzugsweise flexibel ausgebildetes Kraftschlußelement (27; 29) miteinander verbunden sind.

4. Überführungsvorrichtung nach Anspruch 3, **dadurch gekennzeichnet, daß** das Kraftschlußelement (27; 29) eine Kette, Seil, Band oder dergleichen ist.

5. Überführungsvorrichtung nach einem der Ansprüche 3 oder 4, **dadurch gekennzeichnet, daß** die Enden des Kraftschlußelements (27; 29) an einem ersten Kraftaufnahmeelement (21) befestigt sind und daß das Kraftschlußelement (27; 29) über mindestens ein um eine Achse (47) schwenkbares Führungsrad (49) oder einen Gleitschuh geführt ist, das/der mit einem zweiten Kraftaufnahmeelement (25) verbunden ist.

6. Überführungsvorrichtung nach einem der vorhergehenden Ansprüche, **dadurch gekennzeichnet, daß** der Aufnahmekopf (5) mindestens zwei gelenkig miteinander verbundene Glieder (37) umfaßt.

7. Überführungsvorrichtung nach einem der Ansprüche 3 bis 6, **dadurch gekennzeichnet, daß** das Kraftschlußelement (27; 29) in Durchgangsöffnungen (45) der Glieder (37) mit Spiel angeordnet ist.

8. Überführungsvorrichtung nach einem der vorhergehenden Ansprüche, **dadurch gekennzeichnet, daß** die Glieder (37) des Aufnahmekopfs (5) mit Hilfe eines elastischen Elements aneinandergedrückt sind.

9. Überführungsvorrichtung nach einem der Ansprüche 3 bis 8, **dadurch gekennzeichnet, daß** der jeweils mindestens eine Kraftangriffspunkt (31) des Führungselements (15; 17) und der mindestens eine Kraftangriffspunkt (33) des Kraftschlußelements (27; 29) an den Kraftaufnahmeelementen (21,25) in axialer und/oder radialer Richtung versetzt sind.

10. Überführungsvorrichtung nach Anspruch 9, **dadurch gekennzeichnet, daß** die Kraftangriffspunkte (31) der Führungselemente (15;17) und die Kraftangriffspunkte (33) des Kraftschlußelements (27;29) über mehrere Glieder (37) des Aufnahmekopfs (5) verteilt sind, wobei die Zugbelastungen mit Hilfe von Verbindungselementen übertragen werden, die zumindest weitestgehend von den Gliedern (37) des Aufnahmekopfs (5) entkoppelt sind.

11. Überführungsvorrichtung nach einem der vorhergehenden Ansprüche, **dadurch gekennzeichnet, daß** der Aufnahmekopf (5) so ausgebildet ist, daß die Aufnahmeöffnung (7) -entgegen der Bahnlaufrichtung (Pfeil (13)) gesehen- zur Schlauchöffnung seitlich versetzt ist.

12. Überführungsvorrichtung nach einem der Ansprüche 2 bis 11, **dadurch gekennzeichnet, daß** ein zweites Kraftaufnahmeelement (25) mindestens eine um ihre Längsachse drehbare Führungsrolle umfaßt, über die das Führungselement (15; 17) geführt ist.

13. Überführungsvorrichtung nach einem der vorhergehenden Ansprüche, **dadurch gekennzeichnet, daß** die Längsachse einer Führungsrolle und die Achse (47) eines Führungsrads (49) senkrecht oder im wesentlichen senkrecht zueinander verlaufen.

14. Überführungsvorrichtung nach Anspruch 13, **dadurch gekennzeichnet, daß** - in Bahnlaufrichtung (Pfeil (13)) gesehen - die Achse (47) des Führungsrads (49) quer zur Bahnlaufrichtung ausgerichtet ist.

15. Überführungsvorrichtung nach einem der vorhergehenden Ansprüche, **dadurch gekennzeichnet, daß** zumindest eines der mit Hilfe der Zugentlastungseinrichtung (19) zugentlasteten Glieder (37) des Aufnahmekopfs (5) mehrteilig ausgebildet ist, wobei die mindestens zwei Teile lösbar miteinander verbunden sind.

16. Überführungsvorrichtung nach einem der Ansprüche 6 bis 15, **dadurch gekennzeichnet, daß** sich die Glieder (37) des Aufnahmekopfs (5) mittels einer Ausrichteinrichtung vorzugsweise selbsttätig zueinander ausrichten.

## Claims

1. Apparatus for transferring a threading strip or a material web within a machine for producing and/or processing the material web from a pick-region to a transfer region along a web running path, **characterized by** a suction hose (3) to which vacuum can be applied and a pick-up head (5) which is connected to the suction hose (3) and has a pick-up opening (7) for the threading strip/the material web and which, with the aid of a guide device (11) can be displaced in and counter to the web running direction (arrow (13)), the guide device (11) having a strain relief device (19), at least in the region of the pick-up head (5).

2. Transfer apparatus according to Claim 1, **characterized in that** the strain relief device (19) comprises at least two force absorbing elements (21, 25), to which at least one flexible guide element (15; 17) of the guide device (11) is connected.

3. Transfer apparatus according to Claim 2, **characterized in that** the force absorbing elements (21, 25) are connected to one another via at least one, preferably flexibly constructed, force transmitting element (27; 29).

4. Transfer apparatus according to Claim 1, **characterized in that** the force transmitting element (27; 29) is a chain, rope, tape or the like.

5. Transfer apparatus according to either of Claims 3 and 4, **characterized in that** the ends of the force transmitting element (27; 29) are fixed to a first force absorbing element (21), and **in that** the force transmitting element (27; 29) is guided over at least one guide wheel (49) that can be pivoted about an axis (47) or a sliding shoe, which is connected to a second force absorbing element (25).

6. Transfer apparatus according to one of the preceding claims, **characterized in that** the pick-up head (5) comprises at least two elements (37) connected to one another in an articulated manner.

7. Transfer apparatus according to one of Claims 3 to 6, **characterized in that** the force transmitting element (27; 29) is arranged with play in passage openings (45) in the elements (37).

8. Transfer apparatus according to one of the preceding claims, **characterized in that** the elements (37) of the pick-up head (5) are pressed against one another with the aid of a resilient element.

9. Transfer apparatus according to one of Claims 3 to 8, **characterized in that** the respectively at least one force action point (31) of the guide element (15; 17) and the at least one force action point (33) of the force transmitting element (27; 29) are offset in the axial and/or radial direction on the force absorbing elements (21, 25).

10. Transfer apparatus according to Claim 9, **characterized in that** the force action points (31) of the guide elements (15; 17) and the force action points (33) of the force transmitting elements (27; 29) are distributed over a plurality of elements (37) of the pick-up head (5), the tensile loadings being transmitted with the aid of connecting elements which are at least largely decoupled from the elements (37) of the pick-head (5).

11. Transfer apparatus according to one of the preceding claims, **characterized in that** the pick-up head (5) is constructed in such a way that the pick-up opening (7) - viewed in the direction opposite to the web running direction (arrow (13)) - is offset laterally with respect to the hose opening.

12. Transfer apparatus according to one of Claims 2 to 11, **characterized in that** a second force absorbing element (25) comprises at least one guide roller which can be rotated about its longitudinal axis and over which the guide element (15; 17) is guided.

13. Transfer apparatus according to one of the preceding claims, **characterized in that** the longitudinal axis of a guide roller and the axis (47) of a guide wheel (49) run at right angles or substantially at right angles to each other.

14. Transfer apparatus according to Claim 13, **characterized in that** - as viewed in the web running direction (arrow (13)) - the axis (47) of the guide wheel (49) is aligned transversely with respect to the web running direction.

15. Transfer apparatus according to one of the preceding claims, **characterized in that** at least one of the elements (37) whose strain is relieved with the aid of the strain relief device (19) and which belongs to the pick-up head (5) is of multi-part design, the at least two parts being detachably connected to one another.

16. Transfer apparatus according to one of Claims 6 to 15, **characterized in that** the elements (37) of the pick-up head (5) are preferably automatically aligned with one another by means of an aligning device.

## Revendications

1. Dispositif pour le transport d'un ruban de chargement ou d'une bande de matériau à l'intérieur d'une machine pour la fabrication et/ou la transformation de la bande de matériau, à partir d'une zone de réception vers une zone de transfert le long d'un parcours de bande, **caractérisé par** un tuyau d'aspiration (3) pouvant recevoir une pression négative et une tête de réception (5) raccordée au tuyau d'aspiration (3), laquelle possède une ouverture de réception (7) pour le ruban de chargement/la bande de matériau, lesquels peuvent être montés à l'aide d'une installation de guidage (11) dans le même sens et dans le sens opposé à la direction d'avance de la bande (flèche (13)), l'installation de guidage (11) possédant au moins un système de soulagement de traction (19) dans la zone de la tête de réception (5).

2. Dispositif de transport selon la revendication 1, **caractérisé en ce que** le système de soulagement de traction (19) comprend au moins deux éléments d'absorption de force (21, 25), avec lesquels au moins un élément de conduite flexible (15 ; 17) est raccordé à l'installation de guidage (11).

3. Dispositif de transport selon la revendication 2, **caractérisé en ce que** les éléments d'absorption de force (21, 25) sont raccordés entre eux par l'intermédiaire d'au moins un élément d'adhérence de préférence flexible (27 ; 29).

4. Dispositif de transport selon la revendication 3, **caractérisé en ce que** l'élément d'adhérence (27 ; 29) est une chaîne, un câble, une bande ou similaire.

5. Dispositif de transport selon l'une des revendications 3 ou 4, **caractérisé en ce que** les extrémités des éléments d'adhérence (27 ; 29) sont fixées à un premier élément d'absorption de force (21) et que l'élément d'adhérence (27 ; 29) est guidé par au moins une roue de guidage (49) pivotant autour d'un axe (47) ou un patin de guidage, laquelle/lequel est raccordé(e) avec un deuxième élément d'absorption de force (25).

6. Dispositif de transport selon l'une des revendications précédentes, **caractérisé en ce que** la tête de réception (5) comprend au moins deux organes (37) articulés, raccordés entre eux.

7. Dispositif de transport selon l'une des revendications 3 à 6, **caractérisé en ce que** l'élément d'adhérence (27 ; 29) est positionné avec du jeu dans les ouvertures de passage (45) des organes (37).

8. Dispositif de transport selon l'une des revendications précédentes, **caractérisé en ce que** les organes (37) de la tête de réception (5) sont appliqués l'un contre l'autre à l'aide d'un élément élastique.

9. Dispositif de transport selon l'une des revendications 3 à 8, **caractérisé en ce que** l'au moins un point d'application de force (31) de l'élément de conduite (15 ; 17) et l'au moins un point d'application de force (33) de l'élément d'adhérence (27 ; 29) sont placés en direction axiale et/ou radiale sur les éléments d'absorption de force (21, 25).

10. Dispositif de transport selon la revendication 9, **caractérisé en ce que** les points d'application de force (31) des éléments de conduite (15 ; 17) et les points d'application de force (33) des éléments d'adhérence (27 ; 29) sont répartis sur plusieurs organes (37) de la tête de réception (5), les contraintes de traction étant transmises à l'aide d'éléments de fixation, lesquels sont au moins largement découplés des organes (37) de la tête de réception (5).

11. Dispositif de transport selon l'une des revendications précédentes, **caractérisé en ce que** la tête de réception (5) est constituée de telle sorte que l'ouverture de réception (7) - vue dans le sens opposé à la direction d'avance de la bande (flèche (13)) - est placée latéralement à l'ouverture de tuyau.

12. Dispositif de transport selon l'une des revendications 2 à 11, **caractérisé en ce qu'**un deuxième élément d'absorption de force (25) comprend au moins un rouleau conducteur pivotant autour de son axe longitudinal, par l'intermédiaire duquel l'élément de conduite (15 ; 17) est guidé.

13. Dispositif de transport selon l'une des revendications précédentes, **caractérisé en ce que** l'axe longitudinal d'un rouleau conducteur et l'axe (47) d'une roue de guidage (49) s'étendent perpendiculairement l'un à l'autre ou essentiellement perpendiculairement.

14. Dispositif de transport selon la revendication 13, **caractérisé en ce que** - vu dans la direction d'avance de la bande (flèche (13))- l'axe (47) de la roue de guidage (49) est orienté transversalement à la direction d'avance de la bande.

15. Dispositif de transport selon l'une des revendications précédentes, **caractérisé en ce qu'**au moins l'un des organes (37) de la tête de réception (5), soulagés de la traction à l'aide du système de soulagement de traction (19), est constitué de plusieurs éléments, les au moins deux éléments étant raccordés entre eux de façon amovible.

16. Dispositif de transport selon l'une des revendications 6 à 15, **caractérisé en ce que** les organes (37) de la tête de réception (5) s'alignent ensemble, de préférence automatiquement, au moyen d'une installation d'alignement.
